# EUROPÄISCHE PATENTSCHRIFT

(11) **EP 2 098 783 B1**
(45) Veröffentlichungstag und Bekanntmachung des Hinweises auf die Patenterteilung: **15.08.2018**
(21) Anmeldenummer: 09450042.8
(22) Anmeldetag: 25.02.2009
(51) Int. Cl.: F23J 1/02

(54) **Heizkessel**
Boiler
Chaudière

(30) Priorität: 03.03.2008 AT 3372008
(43) Veröffentlichungstag der Anmeldung: 09.09.2009
(73) Patentinhaber: Hargassner GmbH, 4952 Weng (AT)
(72) Erfinder: Hargassner, Markus, 4952 Weng (AT)
(74) Vertreter: Patentanwaltskanzlei Hübscher

(56) Entgegenhaltungen:
- GB-A- 488 160
- GB-A- 694 381
- GB-A- 1 446 072
- US-A- 2 170 277
- US-A- 4 548 194

## Beschreibung

Die Erfindung bezieht sich auf einen Heizkessel mit einer mit stückeligem Brennstoff beschickbaren, oberhalb eines Ascheraumes angeordneten Brennkammer und mit einem der Brennkammer nachgeordneten Wärmetauscher, der einen Sturz- und einen Steigzug für die Verbrennungsgase umfasst, mit einer den Sturz- und den Steigzug verbindenden, einen Abscheider für Flugasche bildenden Umlenkkammer im Anschluss an den Ascheraum und mit zwei in einen gemeinsamen Sammelbehälter fördernden, quer zu einer Trennwand zwischen Umlenkkammer und Ascheraum verlaufenden Förderschnecken einerseits für den Ascheraum und anderseits für die Umlenkkammer.

Bei Heizkesseln dieser Art, die üblicherweise mit einem Saugzuggebläse ausgerüstet sind, fällt der Hauptanteil der Asche und der nicht brennbaren Rückstände durch den Rost in den Ascheraum, während die mit den Verbrennungsgasen mitgeführte Flugasche während der Umlenkung der aus dem Sturzzug austretenden Verbrennungsgase zum Steigzug des Wärmetauschers in der hiefür vorgesehenen Umlenkkammer aus dem Gasstrom abgeschieden wird. Zum automatischen Austrag der sich in der Umlenkkammer sammelnden Flugasche einerseits und der im Bereich der Brennkammer im Ascheraum anfallenden Asche mit den unverbrannten Rückständen anderseits sind zwei voneinander getrennte Förderschnecken erforderlich, von denen beispielsweise bei einem Ascheaustrag in einen gemeinsamen Sammelbehälter auf der Seite des Ascheraumes die Förderschnecke für den Umlenkraum den Ascheraum in einem geschlossenen Gehäuse durchsetzen muss, um nicht über eine Durchtrittsöffnung in der Trennwand zwischen der Umlenkkammer und dem Ascheraum Verbrennungsgase über den Ascheraum in die Umlenkkammer anzusaugen.

Dokument US2170277 offenbart eine Vorrichtung gemäß dem Oberbegriff des unabhängigen Anspruchs 1.

Der Erfindung liegt somit die Aufgabe zugrunde einen Heizkessel der eingangs geschilderten Art so zu verbessern, dass der konstruktive Aufwand für den automatischen Ascheaustrag erheblich vereinfacht werden kann.

Dies wird erfindungsgemäß durch eine Vorrichtung gemäß Anspruch 1 erreicht.

Die Erfindung geht von Erkenntnis aus, dass bei gleicher Förderrichtung dann die Förderschnecken für den Ascheraum und für die Umlenkkammer mit einer gemeinsamen Schneckenwelle ausgebildet werden können, wenn es gelingt, die Durchführung durch die Trennwand zwischen der Umlenkkammer und dem Ascheraum ausreichend gasdicht abzuschließen, sodass der in der Umlenkkammer herrschende Unterdruck aufgrund des Saugzuggebläses keine Verbrennungsgase aus der Brennkammer unter Umgehung des Sturzzuges über den Ascheraum durch die Durchführung in die Umlenkkammer ansaugen kann. Dies gelingt in vorteilhafter Weise dadurch, dass die rohrförmige Durchführung einen Stauraum für die Asche bildet, die durch die in Förderrichtung hintere Förderschnecke in die Durchführung gefördert wird, sich an der Stauwand unter einer entsprechenden Verdichtung aufstaut und einen die Durchführung ausreichend gasdicht abschießenden Stopfen bildet. Ist der sich zwischen der Stauwand und dem mit ihrem Ende in die Durchführung eingreifenden Förderschnecke erstreckende Stauraum mit Asche gefüllt, so wird bei einer fortgesetzten Ascheförderung in den Stauraum die Asche über den in der Durchführung vorgesehenen Auslass in den Förderbereich der in Förderrichtung vorderen, an die Stauwand anschließenden Förderschnecke ausgeworfen und zusammen mit der im Bereich der vorderen Förderschnecke anfallenden Asche in einen gemeinsamen Sammelbehälter ausgetragen. Die vorgeschlagenen Maßnahmen stellen somit eine im Vergleich zum Stand der Technik wesentliche Konstruktionsvereinfachung sicher, weil lediglich eine Schneckenwelle mit zwei durch den Stauraum im Bereich der Durchführung voneinander getrennten Schneckengänge vorzusehen ist.

Der Verschluss der Durchführung durch einen sich im Stauraum bildenden Aschestopfen ist allerdings von einer ausreichenden Aschemenge abhängig, die beim Anfahren eines Heizkessels noch nicht zur Verfügung steht. Um bei leerem bzw. ungenügend gefülltem Stauraum keinen Gasdurchgriff zwischen Ascheraum und Umlenkraum in Kauf nehmen zu müssen, kann der Auslass des Stauraumes mit Hilfe einer durch den angestauten Aschestrom öffenbaren Rückschlagklappe verschlossen sein.

Damit das Überströmen der Asche aus dem Stauraum durch den Auslass in den Förderbereich der in Förderrichtung vorderen Förderschnecke unterstützt wird, kann die Schneckenwelle im Bereich des Auslasses wenigstens einen Auswerfer für die angestaute Asche tragen, der während der Drehung der Schneckenwelle die angestaute Asche auflockert und gegen den Auslass fördert.

Grundsätzlich ist es möglich, entweder die Asche aus dem Ascheraum gemeinsam mit der im Umlenkraum abgeschiedenen Flugasche durch den Umlenkraum oder die Flugasche aus dem Umlenkraum mit der Asche aus dem Ascheraum durch den Ascheraum auszutragen. Im Allgemeinen ist es jedoch günstiger, wenn die der Umlenkkammer zugehörige Förderschnecke in die Durchführung eingreift und der Auslass des Stauraumes sich in den Ascheraum öffnet, weil bei der Förderung der Flugasche aus dem Umlenkraum durch den Ascheraum der Stauraum kaum durch gröberer Verbrennungsrückstände belastet werden kann, die ja vor allem im Ascheraum unterhalb der Brennkammer anfallen.

In der Zeichnung ist der Erfindungsgegenstand beispielsweise dargestellt. Es zeigen
- Fig. 1: einen erfindungsgemäßen Heizkessel ausschnittsweise im Bereich des Ascheraums und der Umlenkkammer zwischen Sturz- und Steigzug in einem vereinfachten Längsschnitt und
- Fig. 2: einen Längsschnitt durch die Durchführung im Bereich der Trennwand zwischen Ascheraum und Umlenkkammer in einem größeren Maßstab.

Gemäß der Fig. 1 weist der dargestellte Heizkessel eine Brennkammer 1 oberhalb eines Ascheraumes 2 auf, der gegenüber der Brennkammer 1 durch einen Rost 3 abgedeckt ist. Die feuerfeste Auskleidung der Brennkammer 1 ist dabei aus Übersichtlichkeitsgründen nicht dargestellt. Die heißen Verbrennungsgase steigen durch einen der Nachverbrennung dienenden Schacht 4 zu einer Umlenkführung auf, um den angeschlossenen Wärmetauscher 5 zunächst durch einen Sturzzug 6 von oben nach unten und dann durch einen Steigzug 7 von unten nach oben zu durchströmen, bevor die Abgase über ein Saugzuggebläse den Heizkessel verlassen. Unterhalb des Wärmetauschers 5 ist eine Umlenkkammer 8 vorgesehen, um die Verbrennungsgase aus dem Sturzzug 6 in den Steigzug 7 umzulenken, wie dies durch Strömungspfeile angedeutet ist. Die an den Ascheraum 2 anschließende, von ihm durch eine Trennwand 9 abgeschlossene Umlenkkammer 8 bildet einen Abscheider für Flugasche, die bei der Umlenkung der Verbrennungsgase aus dem Gasstrom abgeschieden wird und sich im Bodenbereich der gegen den Bodenbereich trogförmig zusammenlaufenden Umlenkkammer 8 sammelt.

Zum Austragen der anfallenden Asche einerseits aus dem Ascheraum 2 und anderseits aus der Umlenkammer 8 sind zwei Förderschnecken 10 und 11 vorgesehen, die auf einer gemeinsamen Schneckenwelle 12 angeordnet sind. Die Schneckenwelle 12 wird von einem Motor 13 je nach Bedarf angetrieben, um die Flugasche aus der Umlenkkammer 8 und die Asche mit den Verbrennungsrückständen aus der Brennkammer 1 gemeinsam durch den Ascheraum 2 in einen nicht dargestellten Sammelbehälter auszutragen. Die Auswurföffnung der Förderschnecke 10 ist mit 14 bezeichnet. Damit die Asche aus der Umlenkkammer 8, ohne einen Strömungsdurchgriff der Verbrennungsgase vom Ascheraum 2 zur Umlenkkammer 8 befürchten zu müssen, durch den Ascheraum 2 ausgetragen werden kann, ist in der Trennwand 9 eine rohrförmige Durchführung 15 vorgesehen, in die das vorderer Ende 16 der in Förderrichtung hinterer Förderschnecke 11 eingreift, wie dies insbesondere der Fig. 2 entnommen werden kann. Da die Durchführung 15 gegenüber dem Ascheraum 2 durch eine von der Schneckenwelle 12 durchsetzte Stauwand 17 abgeschlossen ist, die im Gegensatz zu dem dargestellten Ausführungsbeispiel auch als Stauscheibe auf der Schneckenwelle 12 vorgesehen werden könnte, ergibt sich innerhalb der Durchführung 15 zwischen der Stauwand 17 und dem Ende 16 der Förderschnecke 11 ein Stauraum 18 für die aus der Umlenkkammer 8 geförderte Flugasche, die in diesem Stauraum 18 aufgestaut und verdichtet wird, sodass ein einen Strömungsdurchgriff zwischen dem Ascheraum 2 und der Umlenkkammer 8 verhindernder Aschestopfen entsteht. Wird in den bereits mit Asche gefüllten Stauraum 18 zusätzlich Asche aus der Umlenkkammer 8 gefördert, so wird ein Teil der Asche über einen Auslass 19 in der Durchführung 15 in den Aschraum 2 ausgestoßen, und zwar in den Förderbereich der in Förderrichtung vorderen Förderschnecke 10, die an die Stauwand 17 anschließt. Der aus dem Stauraum 18 innerhalb der Durchführung 15 durch den Auslass 19 überströmende Anteil der in der Umlenkkammer 8 abgeschiedenen Flugasche wird dann zusammen mit der im Ascheraum 2 anfallenden Asche und den unverbrannten Verbrennungsrückständen durch die Förderschnecke 10 ausgetragen.

Der Auslass 19 für den Stauraum 18 ist durch eine Rückschlagklappe 20 abgeschlossen, die verhindert, dass bei leerem oder nur unvollständig gefülltem Stauraum 18 ein Strömungsdurchgriff vom Ascheraum 2 zur Umlenkkammer 8 erfolgen kann. Diese Rückschlagklappe 20 wird jedoch durch die aus dem Stauraum 18 in den Ascheraum 2 überströmende Flugasche geöffnet, wie dies strichpunktiert dargestellt ist, sodass diese Rückschlagklappe 20 keine Behinderung für den Ascheübertritt von der Umlenkkammer 8 zum Aschraum 2 darstellt.

Damit das Überströmen der Flugasche aus dem Stauraum 18 durch den Auslass 19 in den Ascheraum 2 unterstützt werden kann, kann im Bereich des Auslasses 19 wenigstens ein Auswerfer 21 vorgesehen sein, mit dessen Hilfe die über die hintere Förderschnecke 11 verdichtete Flugasche aufgelockert und gegen die Rückschlagklappe 20 gedrückt wird.

## Patentansprüche

1. Heizkessel mit einer mit stückeligem Brennstoff beschickbaren Brennkammer (1), einem Ascheraum (2), wobei die Brennkammer (1) oberhalb des Ascheraums (2) angeordnet ist und mit einem der Brennkammer (1) nachgeordneten Wärmetauscher (5), der einen Sturz- und einen Steigzug (6, 7) für die Verbrennungsgase umfasst, mit einer den Sturz- und den Steigzug (6, 7) verbindenden, einen Abscheider für Flugasche bildenden Umlenkkammer (8) im Anschluss an den Ascheraum (2) und mit zwei in einen gemeinsamen Sammelbehälter fördernden, quer zu einer Trennwand (9) zwischen Umlenkkammer (8) und Ascheraum (2) verlaufenden Förderschnecken (10, 11) einerseits für den Ascheraum (2) und anderseits für die Umlenkkammer (8), wobei die beiden Förderschnecken (10, 11) eine gemeinsame Schneckenwelle (12) besitzen, dass die Trennwand (9) zwischen der Umlenkkammer (8) und dem Ascheraum (2) eine rohrförmige Durchführung (15) für die Schneckenwelle (12) aufweist, **dadurch gekennzeichnet, dass** die Durchführung (15) im Bereich des in Förderrichtung vorderen Endes der Durchführung (15) eine Stauwand (17) durchsetzt oder trägt, und dass die Durchführung (15) zwischen der Stauwand (17) und dem in die Durchführung (15) eingreifenden Ende (16) der in Förderrichtung hinteren Förderschnecke (11) einen Stauraum (18) mit einem in den Förderbereich der in Förderrichtung vorderen, an die Stauwand (17) anschließenden Förderschnecke (10) mündenden Auslass (19) bildet.

2. Heizkessel nach Anspruch 1, **dadurch gekennzeichnet, dass** der Auslass (19) des Stauraumes (18) mit Hilfe einer durch den angestauten Aschestrom öffenbaren Rückschlagklappe (20) verschließbar ist.

3. Heizkessel nach Anspruch 1 oder 2, **dadurch gekennzeichnet, dass** die Schneckenwelle (12) im Bereich des Auslasses (19) wenigstens einen Auswerfer (21) für die angestaute Asche trägt.

4. Heizkessel nach einem der Ansprüche 1 bis 3, **dadurch gekennzeichnet, dass** die der Umlenkkammer (8) zugehörige Förderschnecke (11) in die Durchführung (15) eingreift und dass der Auslass (19) des Stauraumes (18) sich in den Ascheraum (2) öffnet.

## Claims

1. Boiler comprising a combustion chamber (1) which can be loaded with lumpy fuel, an ash space (2), wherein the combustion chamber (1) is arranged above the ash space (2), and comprising a heat exchanger (5) which is arranged downstream of the combustion chamber (1) and comprises a down-swept flue and an upward gas passage (6, 7) for the combustion gases, comprising a deflection chamber (8), which connects the down-swept flue and the upward gas passage (6, 7) and forms a separator for fly ash, adjoining the ash space (2) and comprising two screw conveyors (10, 11) which convey into a common collecting vessel and extend transversely to a partition wall (9) between the deflecting chamber (8) and ash space (2), on the one hand for the ash space (2) and on the other hand for the deflection chamber (8), wherein the two screw conveyors (10, 11) have a common screw shaft (12), the partition wall (9) has a tubular lead-through (15) for the screw shaft (12) between the deflection chamber (8) and the ash space (2), **characterised in that** the lead-through (15) passes through or supports a retaining wall (17) in the region of the end of the lead-through (15) at the front in the conveying direction, and **in that** the lead-through (15) forms, between the retaining wall (17) and the end (16), which engages into the lead-through (15), of the screw conveyor (11) at the rear in the conveying direction, a retaining space (18) comprising an outlet (19) which issues into the conveying region of the screw conveyor (10) which is at the front in the conveying direction and adjoins the retaining wall (17).

2. Boiler as claimed in claim 1, **characterised in that** the outlet (19) of the retaining space (18) can be closed with the aid of a non-return flap (20) which can be opened by the accumulated ash stream.

3. Boiler as claimed in claim 1 or 2, **characterised in that** the screw shaft (12) supports at least one ejector (21) for the accumulated ash in the region of the outlet (19).

4. Boiler as claimed in any one of claims 1 to 3, **characterised in that** the screw conveyor (11) associated with the deflection chamber (8) engages into the lead-through (15) and **in that** the outlet (19) of the retaining space (18) opens into the ash space (2).

## Revendications

1. Chaudière avec une chambre de combustion (1) pouvant être alimentée avec du combustible morcelé, un compartiment de cendres (2), la chambre de combustion (1) étant disposée au-dessus du compartiment de cendres (2), et avec un échangeur thermique (5) installé en aval de la chambre de combustion (1) qui comprend un parcours descendant et un parcours montant (6, 7) pour les gaz de combustion, avec un compartiment de renvoi (8), reliant le parcours descendant et le parcours montant (6, 7) et formant un séparateur pour la cendre volante, venant se raccorder au compartiment de cendres (2), et avec deux vis sans fin (10, 11), transportant dans un réservoir collecteur commun et disposées transversalement par rapport à une cloison de séparation (9) entre le compartiment de renvoi (8) et le compartiment de cendres (2), d'une part, pour le compartiment de cendres (2) et d'autre part, pour le compartiment de renvoi (8), les deux vis sans fin (10, 11) possédant un arbre de vis sans fin (12) commun, la cloison de séparation (9) entre le compartiment de renvoi (8) et le compartiment de cendres (2) comportant un passage tubulaire (15) pour l'arbre de vis sans fin (12), **caractérisée en ce que** le passage tubulaire (15) traverse ou supporte, dans la zone de l'extrémité, située à l'avant dans le sens de transport, du passage (15), un rideau (17) et **en ce que** le passage (15) forme, entre le rideau (17) et l'extrémité (16), pénétrant dans le passage (15), de la vis sans fin (11) située à l'arrière dans le sens de transport, un compartiment de retenue (18) avec une sortie (19) débouchant dans la zone de transport de la vis sans fin (10) située à l'avant dans le sens de transport et venant se raccorder au rideau (17).

2. Chaudière selon la revendication 1, **caractérisée en ce que** la sortie (19) du compartiment de retenue (18) peut être raccordée à l'aide d'un clapet anti-retour (20) pouvant être ouvert par le flux de cendres accumulé.

3. Chaudière selon la revendication 1 ou 2, **caractérisée en ce que** l'arbre de vis sans fin (12) porte, dans la zone de la sortie (19) au moins un extracteur (21) pour la cendre accumulée.

4. Chaudière selon l'une des revendications 1 à 3, **caractérisée en ce que** la vis sans fin (11) associée au compartiment de renvoi (8) vient en prise dans le passage (15) et **en ce que** la sortie (19) du compartiment de retenue (18) s'ouvre dans le compartiment de cendres (2).
